# FASCICULE DE BREVET EUROPEEN

(11) **EP 3 995 906 B1**
(45) Date de publication et mention de la délivrance du brevet: **14.08.2024**
(21) Numéro de dépôt: 21206474.5
(22) Date de dépôt: 04.11.2021
(51) Int. Cl.: G04F 7/08

(54) **MÉCANISME D'AFFICHAGE NUMÉRIQUE POUR CHRONOGRAPHE À RATTRAPANTE ET CHRONOGRAPHE COMPORTANT UN TEL MÉCANISME**
DIGITALER ANZEIGEMECHANISMUS FÜR SCHLEPPZEIGERCHRONOGRAPH UND CHRONOGRAPH MIT EINEM SOLCHEN MECHANISMUS
DIGITAL DISPLAY MECHANISM FOR CHRONOGRAPH WITH FLY-BACK HAND MECHANISM AND CHRONOGRAPH COMPRISING SUCH A MECHANISM

(30) Priorité: 05.11.2020 CH 14232020
(43) Date de publication de la demande: 11.05.2022
(73) Titulaire: Timeforge Sàrl, 2300 La Chaux-de-Fonds (CH)
(72) Inventeur: Leuenberger, Axel, 2743 Eschert (CH); Freléchox, Jérémy, 2336 Les Bois (CH); Belot, Michel, 2057 Villiers (CH)
(74) Mandataire: P&TS SA (AG, Ltd.)

(56) Documents cités:
- EP-A1- 0 490 285
- EP-A1- 3 021 175
- EP-A1- 3 904 964

## Description

### Domaine technique

La présente invention concerne un mécanisme d'affichage pour chronographe à rattrapante ainsi qu'un chronographe comprenant un tel mécanisme d'affichage.

### Etat de la technique

Dans un chronographe, une aiguille indicatrice dite aiguille de chronographe peut être successivement mise en mouvement, arrêtée et remise à zéro à la demande de l'utilisateur pour mesurer des durées. A cet effet, l'utilisateur dispose de boutons-poussoirs faisant saillie sur le pourtour de la boite du chronographe.

Certains chronographes comprennent un mécanisme additionnel permettant de commander une deuxième aiguille, dite aiguille de rattrapante. Au démarrage du chronographe les deux aiguilles sont superposées et tournent ensemble. Une pression de l'utilisateur sur un bouton-poussoir de rattrapante arrête l'aiguille de rattrapante tandis que l'aiguille de chronographe continue à tourner. L'utilisateur peut ainsi lire le temps intermédiaire indiqué par l'aiguille de rattrapante. Une deuxième pression sur le bouton-poussoir de rattrapante permet à l'aiguille de rattrapante de se réaligner sur l'aiguille de chronographe puis de tourner avec cette dernière, les deux aiguilles restant alors superposées. Les deux aiguilles peuvent aussi être ensemble arrêtées et remises à zéro.

Un tel mécanisme de rattrapante comprend une roue de rattrapante solidaire d'un axe qui porte l'aiguille de rattrapante. Un levier de rattrapante monté sur la roue de rattrapante et soumis à l'action d'un ressort de rappel coopère avec un coeur de rattrapante solidaire de l'axe qui porte l'aiguille de chronographe, pour désolidariser les aiguilles de chronographe et de rattrapante pendant la mesure d'un temps intermédiaire et permettre à l'aiguille de rattrapante de se réaligner sur l'aiguille de chronographe après la mesure et la lecture du temps intermédiaire. Une pince de rattrapante commandée par le bouton-poussoir de rattrapante arrête ou libère la roue de rattrapante en pinçant ou relâchant le pourtour de la roue de rattrapante.

En général, la lecture du temps intermédiaire se fait de manière analogique par la position de l'aiguille de rattrapante. Une lecture numérique du temps intermédiaire doit faire appel à des mobiles tels que des disques segments ou anneaux porteurs de chiffres. De tels mobiles ont une inertie beaucoup plus grande que celle d'une aiguille de rattrapante et leurs entrainement demande une consommation d'énergie qui peut être trop importante pour le mouvement. De tels mobiles peuvent également causer des perturbations lors de l'utilisation du mécanisme de rattrapante suite à la mise en mouvement et l'arrêt de ces mobiles.

Le document EP3904964A1 décrit un dispositif d'affichage d'une indication horaire ou dérivée de l'heure comprenant un premier mobile d'affichage incluant une première denture, une deuxième denture et un premier disque portant des chiffres destinés à indiquer les unités de l'indication horaire ou dérivée de l'heure. Un deuxième mobile d'affichage inclut une troisième denture, une quatrième denture et un deuxième disque portant des chiffres destinés à indiquer les dizaines de l'indication horaire ou dérivée de l'heure.

Le document EP3021175A1 divulgue un dispositif de rattrapante comprenant un différentiel comportant un mobile d'entrée apte à être lié cinématiquement à une source d'énergie de la pièce d'horlogerie, un premier mobile de sortie lié cinématiquement au mobile d'entrée par au moins un satellite et engrenant avec le pignon de rattrapante, un deuxième mobile de sortie lié cinématiquement au mobile d'entrée par ledit au moins un satellite, et un levier de commande permettant de bloquer soit le premier mobile de sortie soit le deuxième mobile de sortie.

Le document EP0490285A1 décrit un chronographe à rattrapante muni d'un dispositif de commande de l'arrêt et de la marche d'une aiguille de rattrapante.

### Résumé

La présente invention concerne un mécanisme d'affichage numérique pour une rattrapante de chronographe permettant la mesure d'un temps intermédiaire, ce mécanisme comprenant un dispositif de commande de rattrapante pour activer et désactiver le mécanisme d'affichage, un mobile de rattrapante comprenant une roue de rattrapante, un organe d'arrêt pour immobiliser ou libérer le mobile de rattrapante lorsque le mécanisme d'affichage est, respectivement, activé et désactivé, un dispositif de rappel configuré de manière à rappeler le mobile de rattrapante dans une position angulaire prédéterminée par rapport à la position angulaire d'un mobile de chronographe, lorsque le mécanisme d'affichage est désactivé ; le mécanisme d'affichage comprend en outre un module d'affichage du temps intermédiaire incluant au moins un premier mobile d'affichage numérique configuré pour afficher une indication du temps intermédiaire lorsque le mécanisme d'affichage est activé. Le mobile de rattrapante comprend une première came de rattrapante solidaire d'une roue de rattrapante. Le module d'affichage du temps intermédiaire comprend un premier râteau comportant un palpeur de premier râteau agencé pour coopérer avec la première came de rattrapante lorsque le mécanisme d'affichage est activé, de manière à pivoter le premier râteau selon la position angulaire de la première came de rattrapante. Le mobile d'affichage du temps intermédiaire comprend un premier mobile d'affichage numérique coopérant avec le premier râteau afin d'afficher une indication du temps intermédiaire.

Le mécanisme décrit ici permet l'affichage numérique d'un temps intermédiaire tout en évitant les pertes d'énergie et les perturbations dues à la grande inertie des composants d'affichages.

Le mécanisme d'affichage décrit ici permet de combiner un affichage analogique du temps courant avec un affichage de type numérique pour le temps intermédiaire.

Cette solution présente notamment l'avantage par rapport à l'art antérieur de fournir un affichage numérique plus simple à lire et dissocié de l'organe traditionnel de lecture qui peut rester dédié à la lecture du temps courant.

Cette solution présente également l'avantage de ne pas consommer d'énergie supplémentaire pour l'affichage du temps intermédiaire, l'énergie étant fournie par l'actionnement du mécanisme d'affichage.

Le mécanisme d'affichage de l'invention permet l'affichage d'un temps instantané (secondes et/ou minutes et/ou heures) sur un compteur numérique dans une montre-chronographe mécanique ou sur une platine chronographe additionnelle, à la demande, par exemple, sans arrêter le chronométrage.

### Brève description des figures

Des exemples de mise en oeuvre de l'invention sont indiqués dans la description illustrée par les figures annexées dans lesquelles :
la figure 1 représente un mécanisme d'affichage comportant un module d'affichage du temps intermédiaire, selon un mode de réalisation ;
la figure 2 montre une vue schématique du module d'affichage du temps intermédiaire, selon une forme d'exécution ;
la figure 3 montre une vue de dessus du mécanisme d'affichage, selon un mode de réalisation ;
la figure 4 montre une vue de dessous du mécanisme d'affichage, selon un mode de réalisation ;
La figure 5 montre une vue de dessus du mécanisme d'affichage, lorsque les mobiles d'affichage numériques affichent un temps intermédiaire nul ;
la figure 6 montre une vue de dessous du mécanisme d'affichage de la figure 5 ;
la figure 7 montre une vue de dessus du mécanisme d'affichage, lorsque les mobiles d'affichage numériques affichent un temps intermédiaire non-nul; et
la figure montre une vue de dessous du mécanisme d'affichage de la figure 7.

### Exemple(s) de mode de réalisation

Un mécanisme d'affichage pour chronographe à rattrapante permettant la mesure d'un temps intermédiaire est représenté à la figure 1, selon un mode de réalisation. Le mécanisme d'affichage comprend un dispositif de commande de rattrapante 10 pour activer et désactiver le mécanisme d'affichage. Un mobile de rattrapante 23 comprend une roue de rattrapante 25 et une première came de rattrapante 24, solidaire de la roue de rattrapante 25. La roue de rattrapante 25 et la première came de rattrapante 24 pivotent de manière coaxiale avec un axe de rattrapante 29. Le mécanisme d'affichage comprend également un organe d'arrêt 11 agencé pour immobiliser ou libérer le mobile de rattrapante 23 lorsque le mécanisme de chronographe à rattrapante est, respectivement, activé et désactivé. Un dispositif de rappel 40 (voir la figure 4) est configuré de manière à rappeler le mobile de rattrapante 23 dans une position angulaire prédéterminée lorsque le mécanisme d'affichage est désactivé. La position angulaire prédéterminée correspond à une position angulaire du mobile de rattrapante 23 par rapport à la position angulaire d'un mobile de chronographe (comprenant un axe de chronographe 200, un coeur de rattrapante 41 et une aiguille de chronographe 201, voir les figures 3 et 4 ).

Le mécanisme d'affichage peut être disposé dans une montre, telle une montre-bracelet représentée par la carrure 3 à la figure 1, ou dans toute autre pièce d'horlogerie ou compteur. Le mécanisme de chronographe en lui-même n'est pas représenté dans la figure mais peut comprendre une aiguille indicatrice dite aiguille de chronographe 201 (une aiguille des secondes de chronographe est illustrée) montée sur un axe de chronographe 200 du mobile de chronographe. L'aiguille de chronographe 201 peut être successivement mise en mouvement, arrêtée et remise à zéro à la demande de l'utilisateur pour mesurer des durées. A cet effet, l'utilisateur dispose par exemple d'un bouton-poussoir « marche-arrêt» 52 et d'un bouton-poussoir de retour à zéro 53 faisant saillie sur le pourtour de la boîte 3 du chronographe. Le dispositif de commande de rattrapante 10 peut être actionné par un bouton-poussoir de rattrapante 51 accessible depuis l'extérieur de la boîte 3.

Selon une forme possible d'exécution, l'axe de rattrapante 29 peut comprendre un tube traversé longitudinalement par l'axe de chronographe 200. Dans la figure 3, l'axe de chronographe 200 est montré portant une aiguille de chronographe 201.

Toujours selon le mode de réalisation montré à la figure 1, un module d'affichage du temps intermédiaire comporte un premier mobile d'affichage numérique 31 configuré pour coopérer avec le mobile de rattrapante 23 par l'intermédiaire de la première came de rattrapante 24 afin d'afficher une indication numérique du temps intermédiaire lorsque le mécanisme d'affichage est activé. Le module d'affichage du temps intermédiaire peut également comporter un second mobile d'affichage numérique 36. Le premier mobile d'affichage numérique 31, et possiblement le second mobile d'affichage numérique 36, porte des indications destinées à être lues dans un guichet 34.

La figure 2 montre une vue partielle du mécanisme de chronographe à rattrapante selon une forme d'exécution, dans laquelle la première came de rattrapante 24 (partiellement montrée dans la figure 2) prend la forme d'un limaçon comportant n échelons. Par exemple, n peut être égal à 60. Le premier mobile d'affichage numérique 31 porte des indications 38 de dizaines et unités destinées à être lues dans un guichet 34. Le module d'affichage du temps intermédiaire comprend un premier râteau 15 monté pivotant autour d'un axe 152. Le premier râteau 15 est agencé pour coopérer avec la première came de rattrapante 24 lorsque le mécanisme d'affichage est activé, de manière à pivoter le premier râteau 15 selon la position angulaire de la première came de rattrapante 24 et à afficher au moins une indication 38 de dizaines ou d'unités afin d'indiquer le temps intermédiaire dans le guichet 34.

Plus particulièrement, le premier râteau 15 comporte un palpeur de premier râteau 16 configuré pour palper le pourtour de la première came de rattrapante 24. Le premier mobile d'affichage numérique 31 est pourvu d'un premier pignon 32 configuré pour venir en prise avec une denture 151 du premier râteau 15. Le pivotement du premier râteau 15 peut donc entraîner le premier mobile d'affichage 31 en rotation horaire ou antihoraire selon la direction de pivotement du premier râteau 15. Ici, les chiffres de « 0 » à « 59 » seront lus dans le guichet 34 selon l'échelon sur lequel s'appuie le palpeur de premier râteau 16.

Le premier mobile d'affichage numérique 31 comprend un anneau comportant les indications 38 des dizaines et unités. Le premier mobile d'affichage 31 pourrait cependant comprendre également un disque ou un secteur.

Notons que la variante de la figure 2 exige une grande précision de fabrication et d'assemblage des composants formant le mécanisme d'affichage. Le premier mobile d'affichage 31 a également un grand encombrement.

La figure 3 montre une vue de dessus (côté cadran) et la figure 4 montre une vue de dessous (côté fond) du mécanisme d'affichage, selon un autre mode de réalisation dans laquelle le module d'affichage du temps intermédiaire comprend un mobile des unités 26 comportant une seconde came de rattrapante 27 entraîné en rotation par le mobile de rattrapante 23. Le module d'affichage du temps intermédiaire comprend également un second mobile d'affichage numérique 36 configuré pour coopérer sur la seconde came de rattrapante 27 afin d'afficher une indication numérique du temps intermédiaire lorsque le mécanisme d'affichage est activé. Selon la forme particulière de réalisation de la figure 3, le mobile des unités 26 comporte un pignon de seconde came 28, solidaire de la seconde came de rattrapante 27 et agencée pour venir en prise avec une denture de la roue de rattrapante 25. De la sorte, la seconde came de rattrapante 27 peut être entraînée en rotation par la roue de rattrapante 25.

Selon une forme d'exécution, le dispositif de commande de rattrapante 10 comprend, sur un premier niveau, un rochet 103 et, sur un deuxième niveau, une roue à colonne 102, solidaire du rochet 103. La roue à colonne 102 définit des sommets 104 et des creux 105. Dans l'exemple illustré aux figures 3 et 4, la roue à colonne 102 comporte six sommets 104 et six creux 105 et le rochet 103 comporte douze dents de rochet 106. Le rochet 103 est maintenu en position entre deux rotations par un sautoir 101 . Un bec de sautoir 107 coopère avec le rochet 103 de manière à déplacer la roue à colonne 102 d'un angle prédéterminé à chaque pression sur le bouton-poussoir de rattrapante 51. Le sautoir 101 peut être maintenu en contact avec la roue à colonne 102 à l'aide d'un ressort de rappel de sautoir 108. D'autres configurations du dispositif de commande de rattrapante sont néanmoins possibles, par exemple une navette d'arrêt de rattrapante. Une telle navette d'arrêt de rattrapante peut comprendre une came actionnée par un poussoir de rattrapante 51 et pouvant occuper deux positions fixées par un ressort sautoir, afin d'activer et désactiver le mécanisme d'affichage.

Selon une forme d'exécution, l'organe d'arrêt 11 comporte un bec d'arrêt 46 comportant une surface de friction destinée à coopérer avec la roue à colonne 102. L'organe d'arrêt 11 est agencé pour pivoter, par exemple autour d'un axe 112, et peut être soumis à l'action d'un ressort de rappel d'arrêt 114 de sorte à maintenir le bec d'arrêt 46 en contact avec la roue à colonne 102. L'organe d'arrêt 11 possède en outre zone d'appui de l'organe d'arrêt 111, configurée pour venir s'appuyer sur la roue de rattrapante 25. D'autres configurations de l'organe d'arrêt 11 peuvent être envisagées. Par exemple, l'organe d'arrêt 11 peut prendre la forme d'une pince de rattrapante comportant deux surfaces de friction configurées pour venir en contact avec la roue de rattrapante 25.

Selon un aspect, le dispositif de rappel 40 peut comporter un coeur de rattrapante 41 solidaire avec le mobile de chronographe 200 et donc entraîné par ce dernier. Un levier de rattrapante 42 est porté par la roue de rattrapante 25 et est agencé pour coopérer avec le coeur de rattrapante 41. Le levier de rattrapante 42 est agencé de manière à pivoter autour d'un axe 43 et comporte un bec de levier 47. Le levier de rattrapante 42 est soumis à l'action d'un ressort de rappel de levier 421 de manière à maintenir le bec de levier 47 en contact avec le pourtour du coeur de rattrapante 41. Lorsque le mécanisme d'affichage est désactivé, le coeur de rattrapante 41 entraine le mobile de rattrapante 23 (et donc la roue de rattrapante 25). Lorsque le mécanisme d'affichage est activé, le coeur de rattrapante 41, toujours entraîné par le mobile de chronographe 200, n'entraine plus la roue de rattrapante 25 qui est alors arrêtée. Le levier de rattrapante 42 reste en contact avec le pourtour du coeur de rattrapante 41.

Alternativement, le coeur de rattrapante 41 solidaire peut être arrangé solidaire du mobile de rattrapante 23 de manière à être entraîné avec ce dernier. Par exemple, le coeur de rattrapante 41 peut être monté sur la roue de rattrapante 25. Le levier de rattrapante 42 est alors solidaire du mobile de chronographe 200 et est entraînée par ce dernier. D'autres configurations du dispositif de rappel 40 sont également possible, ce dernier ayant la fonction de rappeler le mobile de rattrapante dans une position angulaire prédéterminée par rapport à la position angulaire d'un mobile de chronographe.

Dans des variantes, le bec de levier 47 pourrait être remplacé par un galet monté sur le levier de rattrapante 42 pour pouvoir rouler sur le pourtour du coeur de rattrapante 41.

Selon la forme d'exécution montrée aux figures 3 et 4, le module d'affichage du temps intermédiaire comprend un second râteau 19 monté de manière pivotante, par exemple autour d'un axe 192, et comportant un palpeur de second râteau 20 agencé pour coopérer avec la seconde came de rattrapante 27 lorsque le mécanisme d'affichage est activé. De la sorte, le second râteau 19 peut pivoter selon la position angulaire de la seconde came de rattrapante 27. Le second mobile d'affichage numérique 36 coopère avec le second râteau 19 afin d'afficher une indication du temps intermédiaire.

Dans l'exemple illustré aux figures 3 et 4, la première came de rattrapante 24 prend la forme d'un limaçon comportant n1 échelons. Par exemple, le limaçon peut comporter six échelons. Le premier mobile d'affichage numérique 31 comprend un secteur portant des indications des dizaines. Par exemple, le premier mobile d'affichage numérique 31 peut porter les chiffres de « 1 » à « 5 » qui seront lus dans le guichet 34 selon l'échelon sur lequel s'appuie le palpeur de premier râteau 16 (voir la figure 5).

La seconde came de rattrapante 27 peut comprendre un limaçon comportant n2 échelons. Par exemple, le limaçon peut comporter dix échelons. Le second mobile d'affichage numérique 36 comprend un anneau portant des indications des unités. Par exemple, le second mobile d'affichage numérique 36 peut porter les chiffres de « 0 » à « 9 » qui seront lus dans le guichet 34 selon l'échelon sur lequel s'appuie le second palpeur 20 de second râteau 19. Dans l'exemple illustré, le second mobile d'affichage numérique 36 comprend un anneau mais pourrait également comprendre un disque ou un secteur. Dans cet exemple, le premier et le second mobile d'affichage numérique 31 et 36 permettent donc de lire le temps intermédiaire entre « 0 » et « 59 » secondes dans un guichet 34 (voir la figure 3).

Selon une forme d'exécution, le second mobile d'affichage 36 est pourvu d'un second pignon 37 configuré pour venir en prise avec une denture 191 du second râteau 19.

Encore selon une forme d'exécution, le mécanisme d'affichage comprend une bascule intermédiaire 12 montée pivotante autour d'un axe de bascule 121. La bascule intermédiaire 12 comporte un palpeur intermédiaire 13 coopérant avec le dispositif de commande de rattrapante 10. La bascule intermédiaire 12 comporte également une portion d'appui intermédiaire 14 coopérant avec le premier râteau 15 afin d'immobiliser ou de libérer le premier râteau 15. Dans l'exemple illustré, le palpeur intermédiaire 13 coopère avec la roue à colonne 102. La bascule intermédiaire 12 peut être soumise à l'action d'un ressort de rappel (non représenté) de manière à maintenir le palpeur intermédiaire 13 en contact avec la roue à colonne 102.

Selon la forme d'exécution montrée aux figures 3 et 4, la portion d'appui intermédiaire 14 de la bascule intermédiaire 12 est agencée pour coopérer avec une zone d'appui 18 du premier râteau 15. La portion d'appui intermédiaire 14 peut être également agencée pour coopérer avec une zone d'appui 22 du second râteau 19. La zone d'appui 18, 22 du premier et second râteau peut prendre la forme d'un épaulement sensiblement plat, respectivement, sur le premier et second râteau 15, 19.

Lorsque le palpeur intermédiaire 13 coopère avec un sommet 104 de la roue à colonne 102, la bascule intermédiaire 12 se trouve basculée dans une position où la portion d'appui intermédiaire 14 est en prise avec la zone d'appui 18 du premier râteau 15, et possiblement avec la zone d'appui 22 du second râteau 19. Dans cette position, le premier râteau 15 et le second râteau 19 sont immobilisés. Lorsque le palpeur intermédiaire 13 coopère avec un creux 105 de la roue à colonne 102, la bascule intermédiaire 12 se trouve basculée dans une position où la portion d'appui intermédiaire 14 n'est pas en prise avec la zone d'appui 18 du premier râteau 15 et/ou la zone d'appui 22 du second râteau 19 de sorte que les râteaux 15, 19 peuvent pivoter librement.

### En fonctionnement

Lorsque le mécanisme d'affichage est désactivé, le premier mobile d'affichage numérique 31 et, dans le cas de la configuration du mécanisme d'affichage des figures 3 et 4, le second mobile d'affichage numérique 36 sont déconnectés de la rotation de l'axe de rattrapante 29. Ainsi les mobiles d'affichage numériques 31, 36 sont à l'arrêt (maintenus dans une position d'attente) pendant que le mobile de rattrapante 23 et le mobile de chronographe tournent librement ensemble, évitant ainsi les pertes d'énergie et les perturbations dues à la grande inertie des mobiles d'affichage numériques 31, 36. L'activation et la désactivation du mécanisme d'affichage peuvent être commandées à la demande par des pressions successives sur le bouton-poussoir de rattrapante 51, générant des rotations successives de la roue à colonnes 102 de rattrapante.

Lors de l'activation, on bloque le mobile de rattrapante 23 en position pour la lecture du temps intermédiaire tout en activant la lecture de la position du mobile de rattrapante 23, ce qui fait tourner les mobiles d'affichage numériques 31, 36 pour donner une indication numérique correspondant à la position du mobile de rattrapante 23, et de la première et seconde came de rattrapante 24, 27, respectivement. Ainsi, l'énergie nécessaire à l'affichage numérique du temps intermédiaire peut être fournie par une source externe telle que le bouton-poussoir de rattrapante 51 ou une autre source auxiliaire. La consommation d'énergie du mouvement ainsi que les perturbations liées à l'activation et la désactivation du mécanisme d'affichage sont sensiblement identiques à celles constatées sur une rattrapante classique à aiguille.

Après lecture du temps intermédiaire, lors de la désactivation du mécanisme d'affichage, le mobile de rattrapante 23 est libéré et se remet dans la position angulaire prédéterminée par rapport à la position angulaire du mobile de chronographe. Les mobiles d'affichage numériques 31, 36 sont ramenés dans une position désactivée (ou d'attente), toujours en utilisant l'énergie fournie par la source externe, sans perturber le mouvement. Selon un aspect, chacun des mobiles d'affichage numériques 31, 36 peut comprendre une portion 39 sans indication du temps intermédiaire (voir la figure 3) de sorte que, lorsque les mobiles d'affichage numériques 31, 36 sont ramenés dans une position désactivée, la portion 39 sans indication du temps intermédiaire est visible dans le guichet 34. La portion 39 sans indication du temps intermédiaire peut comporter une indication neutre, telle que le chiffre zéro, un blanc (ou une absence d'indication), un trou, un symbole, un motif ou autres. La portion 39 sans indication du temps peut correspondre à une encoche pratiquée dans l'anneau du mobile d'affichage numérique 31, 36 et/ou au mobile d'affichage numérique 31, 36 étant pivoté de manière à ce que le secteur ne soit pas en face du guichet 34.

Le fonctionnement du mécanisme d'affichage va maintenant être discuté. Au démarrage du chronographe et lorsque le mécanisme d'affichage est désactivé, le bec d'arrêt 46 coopère avec un sommet 104 de la roue à colonne 102 (voir la figure 3) de sorte que l'organe d'arrêt 11 est pivoté en position « ouverte », de sorte que la zone d'appui de l'organe d'arrêt 111 n'est pas en contact avec la roue de rattrapante 25. Le mobile de rattrapante 23 est alors entraîné en rotation par le coeur de rattrapante 41. Le palpeur intermédiaire 13 coopère avec un sommet 104 de la roue à colonne 102 (voir la figure 4) de sorte que le second râteau 19 et le premier râteau 15 sont immobilisés par la portion d'appui intermédiaire 14, en prise avec les zones d'appui 18, 22 des premier et second râteaux 15, 19, respectivement. La portion d'appui intermédiaire 14 est en prise avec la zone d'appui 18 du premier râteau 15 et la zone d'appui 22 du second râteau 19 de sorte que les râteaux 15, 19 sont immobilisés et de sorte que le palpeur de premier râteau 16 et le palpeur de second râteau 20 ne sont pas en contact avec, respectivement, la première came de rattrapante 24 et la seconde came de rattrapante 27.

Lors de l'activation du mécanisme d'affichage par l'actionnement du dispositif de commande de rattrapante 10, la roue à colonne 102 est pivotée d'un angle prédéterminé. Par exemple, le rochet 103 peut être pivoté d'une dent de rochet 106 et la roue à colonne 102 peut être pivotée de 30°. La figure 5 montre une vue de dessus (côté cadran) et la figure 6 montre une vue de dessous (côté fond) du mécanisme d'affichage activé. Les mobiles d'affichage numériques 31, 36 affichent un temps intermédiaire nul (00 sec) dans le guichet 34.

Par suite de la rotation de la roue à colonne 102, le bec d'arrêt 46 se trouve dans un creux 105 de la roue à colonne 102. L'organe d'arrêt 11 est alors pivoté de sorte que la zone d'appui de l'organe d'arrêt 111 vient en appui sur la denture de la roue de rattrapante 25, stoppant cette dernière. On comprendra que l'organe d'arrêt 11, et en particulier la zone d'appui de l'organe d'arrêt 111, peut venir en contact avec une autre partie de la roue de rattrapante 25 que la denture.

Le palpeur intermédiaire 13 vient dans un creux 105 de la roue à colonne 102, de sorte à éloigner la portion d'appui intermédiaire 14 des râteaux 15, 19, libérant ces derniers. Le palpeur de premier râteau 16 et le palpeur de second râteau 20 peuvent alors venir palper sur le pourtour, respectivement, de la première came de rattrapante 24 et de la seconde came de rattrapante 27. Le premier râteau 15 et le second râteau 19 sont donc pivotés en fonction de la position angulaire de la première came de rattrapante 24 et respectivement la seconde came de rattrapante 27 au moment de l'actionnement du dispositif de commande de rattrapante 10. Le pivotement du premier râteau 15 et du second râteau 19 entraine, respectivement, le premier mobile d'affichage numérique 31 et le second mobile d'affichage numérique 36 de sorte que les chiffres des dizaines et unités alignés dans le guichet 34 indiquent le temps intermédiaire.

La figure 7 montre une vue de dessus (côté cadran) et la figure 8 montre une vue de dessous (côté fond) du mécanisme d'affichage en mode activé, les mobiles d'affichage numériques 31, 36 affichant un temps intermédiaire non-nul (47 sec) dans le guichet 34.

Lors de la désactivation du mécanisme d'affichage, la roue à colonne 102 pivote et le palpeur intermédiaire 13 vient sur un sommet 104 de la roue à colonne 102 (voir les figures 3 et 4). La portion d'appui intermédiaire 14 vient en contact avec la zone d'appui 22 du second râteau et la zone d'appui 18 du premier râteau, pivotant le premier râteau 15 et le second râteau 19 de manière à entrainer, respectivement, le premier mobile d'affichage numérique 31 et le second mobile d'affichage numérique 36 dans une position qui n'affiche rien dans le guichet 34 (voir la figure 3). Cette position peut correspondre au premier mobile d'affichage numérique 31 et au le second mobile d'affichage numérique 36 n'affichant aucun chiffre dans le guichet 34. Le palpeur de premier râteau 16 et le palpeur de second râteau 20 ne sont pas en contact avec la première came de rattrapante 24 et la seconde came de rattrapante 27, respectivement.

Le bec d'arrêt 46 se trouvant sur le sommet 104 de la roue à colonne 102, l'organe d'arrêt 11 est pivoté de sorte que la zone d'appui de l'organe d'arrêt 111 s'éloigne de la roue de rattrapante 25, libérant cette dernière. Le dispositif de rappel 40 rappelle le mobile de rattrapante 23 dans une position angulaire prédéterminée par rapport au mobile de seconde chronographe. Plus particulièrement, pendant l'activation du mécanisme d'affichage, le coeur de rattrapante 41 a continué de tourner avec le mobile de seconde chronographe. Au moment de la désactivation du mécanisme d'affichage, le bec de levier 47 du levier de rattrapante 42 se trouve sur un secteur du coeur de rattrapante 41 qui correspond à la position angulaire du coeur de rattrapante 41 au moment de la désactivation. Le bec de levier 47 du levier de rattrapante 42 va glisser sur le pourtour du coeur de rattrapante 41 sous l'effet du ressort de rappel de levier 421 rappelant le coeur de rattrapante 41 dans la position angulaire prédéterminée, correspondant au bec de levier 47 s'immobilisant dans la coche du coeur de rattrapante 41. La roue de rattrapante 25 rattrape le coeur de rattrapante 41 dans la position angulaire prédéterminée. Comme discuté ci-dessus, le coeur peut être monté solidaire de la roue de rattrapante 25 et le levier de rattrapante 42 est sur la roue chrono le mécanisme d'affichage peut être configuré de sorte que le coeur de rattrapante 41 pivote le mobile de rattrapante 23 dans la position angulaire prédéterminée.

Le principe de fonctionnent expliqué ci-dessus s'applique également au mécanisme d'affichage ne comportant que un premier mobile d'affichage numérique 31, tel que dans la configuration de la figure 2.

Il va de soi que la présente invention n'est pas limitée au mode de réalisation qui vient d'être décrit et que diverses modifications et variantes simples peuvent être envisagées par l'homme de métier sans sortir du cadre de la présente invention. Par exemple, dans l'exemple des figures 3 et 4, le premier mobile d'affichage numérique 31 est monté pivotant sur un axe de rotation non coaxial de l'axe de rotation sur lequel pivote le second mobile d'affichage numérique 36. Cependant, les premier et second mobiles d'affichage numériques 31, 36 peuvent être arrangés de manière coaxiale.

Se référant de nouveau à la figure 1, selon une forme d'exécution le mécanisme de chronographe peut comprendre un premier mécanisme d'affichage 1 configuré pour afficher un premier temps intermédiaire, par exemple un temps intermédiaire des secondes et un second mécanisme d'affichage 1' configuré pour afficher un second temps intermédiaire, par exemple un temps intermédiaire des minutes. Chacun des premier et second mécanismes d'affichage 1 et 1' peut être configuré selon la forme d'exécution montrée aux figures 2 à 8. Plus particulièrement, le premier mécanisme d'affichage 1 peut comprendre un mobile d'affichage du temps intermédiaire configuré pour afficher les secondes et le second mécanisme d'affichage 1' peut comprendre un mobile d'affichage du temps intermédiaire configuré pour afficher les minutes. Le temps intermédiaire peut être lu dans un seul guichet 34 comme illustré à la figure 1, ou encore dans deux guichets distincts (non illustré). Comme illustré à la figure 1, le premier mécanisme d'affichage 1 peut comprendre un premier mobile d'affichage numérique 31 et un second mobile d'affichage numérique 36 pour l'affichage des secondes. Le second mécanisme d'affichage 1' peut comprendre un premier mobile d'affichage numérique 31' et un second mobile d'affichage numérique 36' pour l'affichage des minutes. Les deux mécanisme d'affichage 1, 1' peuvent être activés et désactivés par un même dispositif de commande de rattrapante 10.

Le mobile de rattrapante 23 du premier mécanisme d'affichage 1 peut être entraîné en rotation par un mobile de seconde chronographe du mécanisme de chronographe, tandis que le mobile de rattrapante 23' du second mécanisme d'affichage 1' peut être entraîné en rotation par un mobile de minute chronographe du mécanisme de chronographe. Dans l'exemple de la figure 5, le mobile de seconde chronographe comporte une aiguille des secondes de chronographe 201 et le mobile des minutes de chronographe comporte une aiguille des minutes de chronographe 201'.

Dans une variante non illustrée, le mécanisme d'affichage peut également comprendre un troisième mécanisme d'affichage configuré pour afficher un temps intermédiaire correspondant aux heures.

### Numéros de référence employés sur les figures

- 1: premier mécanisme d'affichage
- 1': second mécanisme d'affichage
- 3: carrure de montre
- 10: dispositif de commande de rattrapante
- 101: sautoir
- 102: roue à colonne
- 103: rochet de la roue à colonne
- 104: sommet
- 105: creux
- 106: dents de rochet
- 107: bec de sautoir
- 108: ressort de rappel de sautoir
- 11: organe d'arrêt
- 111: zone d'appui de l'organe d'arrêt
- 112: axe
- 114: ressort de rappel d'arrêt
- 12: bascule intermédiaire
- 121: axe de bascule
- 13: palpeur intermédiaire
- 14: portion d'appui intermédiaire
- 15: premier râteau
- 151: secteur denté du premier râteau
- 152: axe du premier râteau
- 16: palpeur de premier râteau
- 18: zone d'appui du premier râteau
- 19: second râteau
- 191: secteur denté du second râteau
- 192: axe du second râteau
- 20: palpeur de second râteau
- 200: axe de chronographe
- 201: aiguille des secondes de chronographe
- 201': aiguille des minutes de chronographe
- 22: zone d'appui du second râteau
- 23, 23': mobile de rattrapante
- 24: première came de rattrapante
- 25: roue de rattrapante
- 26: mobile des unités
- 27: seconde came de rattrapante
- 28: pignon de seconde came
- 29: axe de rattrapante
- 31, 31': premier mobile d'affichage numérique
- 32: premier pignon
- 34: guichet
- 36, 36': second mobile d'affichage numérique
- 37: second pignon
- 38: indications
- 39: portion sans indication
- 40: dispositif de rappel
- 41: coeur de rattrapante
- 42: levier de rattrapante
- 421: ressort de rappel de levier
- 43: pivot du levier de rattrapante
- 46: bec d'arrêt
- 47: bec de levier
- 51: poussoir de rattrapante
- 52: poussoir marche-arrêt
- 53: poussoir de retour à zéro

## Revendications

1. Mécanisme d'affichage numérique pour chronographe à rattrapante permettant la mesure d'un temps intermédiaire, comprenant un dispositif de commande de rattrapante (10) pour activer et désactiver le mécanisme d'affichage, un mobile de rattrapante (23), un organe d'arrêt (11) pour immobiliser ou libérer le mobile de rattrapante (23) lorsque le mécanisme de chronographe à rattrapante est, respectivement, activé et désactivé, un dispositif de rappel (40) configuré de manière à rappeler le mobile de rattrapante (23) dans une position angulaire prédéterminée par rapport à la position angulaire d'un mobile de chronographe, lorsque le mécanisme d'affichage est désactivé ;
le mécanisme d'affichage comportant un module d'affichage du temps intermédiaire comprenant au moins un mobile d'affichage numérique (31, 36) configuré pour afficher une indication du temps intermédiaire lorsque le mécanisme d'affichage est activé;
**caractérisé en ce que**
le mobile de rattrapante (23) comprend une première came de rattrapante (24) solidaire d'une roue de rattrapante (25) ; et
dans lequel le module d'affichage du temps intermédiaire comprend un premier râteau (15) comportant un palpeur de premier râteau (16) agencé pour coopérer avec la première came de rattrapante (24) lorsque le mécanisme d'affichage est activé, de manière à pivoter le premier râteau (15) selon la position angulaire de la première came de rattrapante (24) ; le mobile d'affichage du temps intermédiaire comprenant un premier mobile d'affichage numérique (31) coopérant avec le premier râteau (15) afin d'afficher une indication du temps intermédiaire.

2. Mécanisme d'affichage selon la revendication 1,
dans lequel l'organe d'arrêt (11) comprend un bec d'arrêt (46) coopérant avec le dispositif de commande de rattrapante (10) et une zone d'appui de l'organe d'arrêt (11) agencée pour venir en appui contre le pourtour de la roue de rattrapante (25).

3. Mécanisme d'affichage selon la revendication 1 ou 2,
dans lequel le dispositif de rappel (40) comprend un coeur de rattrapante (41) et un levier de rattrapante (42) agencé pour coopérer avec le coeur de rattrapante (41) et soumis à l'action d'un ressort de rappel de levier (421).

4. Mécanisme d'affichage selon l'une des revendications 1 à 3, comprenant une bascule intermédiaire (12) comportant un palpeur intermédiaire (13) coopérant avec le dispositif de commande de rattrapante (10) et une portion d'appui intermédiaire (14) coopérant avec le premier râteau (15) afin d'immobiliser ou de libérer le premier râteau (15).

5. Mécanisme d'affichage selon l'une des revendications 1 à 4, dans lequel le premier mobile d'affichage numérique (31) est pourvu d'un premier pignon (32) configuré pour venir en prise avec une denture (151) du premier râteau (15).

6. Mécanisme d'affichage selon la revendication 5,
dans lequel le premier mobile d'affichage numérique (31) porte des indications (38) de dizaines et unités, destinées à être lues dans un guichet (34).

7. Mécanisme d'affichage selon l'une des revendications 1 à 5, dans lequel le module d'affichage du temps intermédiaire comprend une seconde came de rattrapante (27) entraînée en rotation par la roue de rattrapante (25) ; et
dans lequel le mobile d'affichage du temps intermédiaire comprend en outre un second mobile d'affichage numérique (36) configuré pour coopérer avec la seconde came de rattrapante (27) afin d'afficher une indication du temps intermédiaire lorsque le mécanisme d'affichage est activé.

8. Mécanisme d'affichage selon la revendication 7,
dans lequel le module d'affichage du temps intermédiaire comprend un second râteau (19) comportant un palpeur de second râteau (20) agencé pour coopérer avec la seconde came de rattrapante (27) lorsque le mécanisme de chronographe à rattrapante est activé, de manière à pivoter le second râteau (19) selon la position angulaire de la seconde came de rattrapante (27) ; et
dans lequel le second mobile d'affichage numérique (36) coopère avec le second râteau (19) afin d'afficher une indication du temps intermédiaire.

9. Mécanisme d'affichage selon les revendications 4 et 8,
dans lequel la portion d'appui intermédiaire (14) est agencée pour coopérer avec le second râteau (19) pour immobiliser ou libérer le second râteau (19).

10. Mécanisme d'affichage selon l'une des revendications 7 à 9, dans lequel le premier mobile d'affichage numérique (31) porte des indications des dizaines et le second mobile d'affichage (36) porte des indications des unités; les indications des dizaines et unités étant destinées à être lues dans un guichet (34).

11. Mécanisme d'affichage selon l'une des revendications 7 à 10, dans lequel la première came de rattrapante (24) comprend un limaçon comportant n1 échelons et la seconde came de rattrapante (27) comprend un limaçon comportant n2 échelons.

12. Mécanisme d'affichage selon l'une des revendications 1 à 11, dans lequel le mobile d'affichage numérique (31, 36) comprend une portion (39) sans indication du temps intermédiaire destinée à être visible dans un guichet (34) lorsque le mécanisme d'affichage est désactivé.

13. Chronographe à rattrapante comprenant le mécanisme d'affichage selon l'une des revendications 1 à 12.

14. Chronographe à rattrapante selon la revendication 13, comprenant un premier mécanisme d'affichage (1) configuré pour afficher un temps intermédiaire des secondes et un second mécanisme d'affichage (1') configuré pour afficher un temps intermédiaire des minutes.

## Patentansprüche

1. Digitaler Anzeigemechanismus für einen Schleppzeigerchronographen, welcher die Messung einer Zwischenzeit ermöglicht, bestehend aus einer Schleppzeigersteuervorrichtung (10) zum Aktivieren und Deaktivieren des Anzeigemechanismus, einem Schleppzeigerdrehteil (23), einem Stoppglied (11) zum Sperren oder Freigeben des Schleppzeigerdrehteils (23), wenn der Schleppzeigerchronographenmechanismus aktiviert bzw. deaktiviert ist, einer Rückstellvorrichtung (40), welche so konfiguriert ist, dass sie das Schleppzeigerdrehteil (23) in eine vorbestimmte Winkelposition in Bezug auf die Winkelposition eines Chronographendrehteils zurückruft, wenn der Anzeigemechanismus deaktiviert ist;
wobei der Anzeigemechanismus ein Zwischenzeitanzeigemodul aufweist, der mindestens ein digitales Anzeigedrehteil (31, 36) umfasst, welches so konfiguriert ist, dass es eine Anzeige der Zwischenzeit anzeigt, wenn der Anzeigemechanismus aktiviert ist;
**dadurch gekennzeichnet, dass**
das Schleppzeigerdrehteil (23) einen ersten Schleppzeigernocken (24) umfasst, der an einem Schleppzeigerrad (25) einstückig befestigt ist; und worin das Zwischenzeitanzeigemodul einen ersten Rechen (15) mit einem ersten Rechenfühler (16) umfasst, der derart gestaltet ist, dass er mit dem ersten Schleppzeigernocken (24) zusammenwirkt, wenn der Anzeigemechanismus aktiviert ist, um den ersten Rechen (15) entsprechend der Winkelposition des ersten Schleppzeigernockens (24) zu drehen; wobei das Zwischenzeitanzeigemodul ein erstes digitales Anzeigedrehteil (31) umfasst, welches mit dem ersten Rechen (15) zusammenwirkt, um eine Anzeige der Zwischenzeit anzuzeigen.

2. Anzeigemechanismus gemäss Anspruch 1, worin das Stoppglied (11) eine Stopplippe (46) umfasst, welche mit der Schleppzeigersteuervorrichtung (10) zusammenwirkt, und eine Stützzone des Stoppglieds (11), welche derart gestaltet ist, um gegen den Umfang des Schleppzeigerrades (25) anzuliegen.

3. Anzeigemechanismus gemäss Anspruch 1 oder 2, worin die Rückstellvorrichtung (40) ein Schleppzeigerherz (41) und einen derart gestalteten Schleppzeigerhebel (42) umfasst, dass er mit dem Schleppzeigerherz (41) zusammenwirkt und der Wirkung einer Hebelrückholfeder (421) ausgesetzt wird.

4. Anzeigemechanismus gemäss einem der Ansprüche 1 bis 3, umfassend eine Zwischenwippe (12) mit einem Zwischenfühler (13), welcher mit der Schleppzeigersteuervorrichtung (10) zusammenwirkt, und einen Zwischenstützabschnitt (14), welcher mit dem ersten Rechen zusammenwirkt (15), um den ersten Rechen (15) zu sperren oder freizugeben.

5. Anzeigemechanismus gemäss einem der Ansprüche 1 bis 4, worin das erste digitale Anzeigedrehteil (31) mit einem ersten Trieb (32) versehen ist, das so konfiguriert ist, dass es mit Zähnen (151) des ersten Rechens (15) in Eingriff kommt.

6. Anzeigemechanismus gemäss Anspruch 5, worin das erste digitale Anzeigedrehteil (31) Zehner- und Eineranzeigen (38) trägt, die zum Ablesen in einer Öffnung (34) bestimmt sind.

7. Anzeigemechanismus gemäss einem der Ansprüche 1 bis 5, worin das Zwischenzeitanzeigemodul einen zweiten Schleppzeigernocken (27) umfasst, welche durch das Schleppzeigerrad (25) in Drehung angetrieben wird; und worin das Zwischenzeitanzeigedrehteil zudem ein zweites digitales Anzeigedrehteil (36) umfasst, welches so konfiguriert ist, dass es mit dem zweiten Schleppzeigernocken (27) zusammenwirkt, um eine Anzeige der Zwischenzeit anzuzeigen, wenn der Anzeigemechanismus aktiviert ist.

8. Anzeigemechanismus gemäss Anspruch 7, worin das Zwischenzeitanzeigemodul einen zweiten Rechen (19) umfasst, der einen zweiten Rechenfühler (20) umfasst, der derart gestaltet ist, dass er mit dem zweiten Schleppzeigernocken (27) zusammenwirkt, wenn der Schleppzeigerchronographmechanismus aktiviert ist, um den zweiten Rechen (19) entsprechend der Winkelposition des zweiten Schleppzeigernockens (27) zu drehen; und
worin das zweite digitale Anzeigedrehteil (36) mit dem zweiten Rechen (19) zusammenwirkt, um eine Angabe der Zwischenzeit anzuzeigen.

9. Anzeigemechanismus gemäss den Ansprüchen 4 und 8, worin der Zwischenstützabschnitt (14) derart gestaltet ist, dass er mit dem zweiten Rechen (19) zusammenwirkt, um den zweiten Rechen (19) zu sperren oder freizugeben.

10. Anzeigemechanismus gemäss einem der Ansprüche 7 bis 9, worin das erste digitale Anzeigedrehteil (31) Zehneranzeigen und das zweite Anzeigedrehteil (36) Eineranzeigen trägt; wobei die Zehner- und Einer-Anzeigen zum Ablesen in einer Öffnung (34) vorgesehen sind.

11. Anzeigemechanismus gemäss einem der Ansprüche 7 bis 10, worin der erste Schleppzeigernocken (24) eine Schnecke mit n1 Stufen und der zweite Schleppzeigernocken (27) eine Schnecke mit n2 Stufen umfasst.

12. Anzeigemechanismus gemäss einem der Ansprüche 1 bis 11, worin das digitale Anzeigedrehteil (31, 36) einen Abschnitt (39) ohne Anzeige der Zwischenzeit aufweist, der in einem Fenster (34) sichtbar sein soll, wenn der Anzeigemechanismus deaktiviert ist.

13. Schleppzeigerchronograph mit dem Anzeigemechanismus gemäss einem der Ansprüche 1 bis 12.

14. Schleppzeigerchronograph gemäss Anspruch 13, umfassend einen ersten Anzeigemechanismus (1), der zum Anzeigen einer Zwischenzeit von Sekunden konfiguriert ist, und einen zweiten Anzeigemechanismus (1'), der zum Anzeigen einer Zwischenzeit von Minuten konfiguriert ist.

## Claims

1. Digital display mechanism for a split-seconds chronograph allowing the measurement of an intermediate time, comprising a split-seconds control device (10) for activating and deactivating the display mechanism, a split-seconds mobile (23), a stopping member (11) to immobilize or release the split-seconds mobile (23) when the split-seconds chronograph mechanism is activated respectively deactivated, a return device (40) configured so as to recall the split-seconds mobile (23) in a predetermined angular position relative to the angular position of a chronograph mobile, when the display mechanism is deactivated;
the display mechanism having an intermediate time display module comprising at least one digital display mobile (31, 36) configured to display an indication of the intermediate time when the display mechanism is activated;
**characterised in that**
the split-second mobile (23) comprises a first split-second cam (24) integrally united to a split-second wheel (25); and wherein the intermediate time display module comprises a first rake (15) comprising a first rake feeler (16) arranged to cooperate with the first split-seconds cam (24) when the display mechanism is activated, so as to pivot the first rake (15) according to the angular position of the first split-seconds cam (24); the intermediate time display mobile comprising a first digital display mobile (31) cooperating with the first rake (15) in order to display an indication of the intermediate time.

2. Display mechanism according to claim 1, wherein the stopping member (11) comprises a stopping lip (46) cooperating with the split-seconds control device (10) and a support zone of the stopping member (11) arranged to come to bear against the periphery of the split-second wheel (25).

3. Display mechanism according to one of claims 1 or 2, wherein the return device (40) comprises a split-seconds heart piece (41) and a split-seconds lever (42) arranged to cooperate with the split-seconds heart piece (41) and subjected to the action of a lever return spring (421).

4. Display mechanism according to one of claims 1 to 3, comprising an intermediate lever (12) having an intermediate feeler (13) cooperating with the split-seconds control device (10) and an intermediate support portion (14) cooperating with the first rake (15) in order to immobilize or release the first rake (15).

5. Display mechanism according to one of claims 1 to 4, wherein the first digital display mobile (31) is provided with a first pinion (32) configured to engage with teeth (151) of the first rake (15).

6. Display mechanism according to claim 5, wherein the first digital display mobile (31) carries indications (38) of tens and units, intended to be read in an aperture (34).

7. Display mechanism according to one of claims 1 to 5, wherein the intermediate time display module comprises a second split-seconds cam (27) driven in rotation by the split-seconds wheel (25); and wherein the intermediate time display mobile further comprises a second digital display mobile (36) configured to cooperate with the second split-seconds cam (27) in order to display an indication of the intermediate time when the display mechanism is activated.

8. Display mechanism according to claim 7, wherein the intermediate time display module comprises a second rake (19) comprising a second rake feeler (20) arranged to cooperate with the second split-seconds cam (27) when the split-seconds chronograph mechanism is activated, so as to pivot the second rake (19) according to the angular position of the second split-seconds cam (27); and wherein the second digital display mobile (36) cooperates with the second rake (19) in order to display an indication of the intermediate time.

9. Display mechanism according to claims 4 and 8, wherein the intermediate support portion (14) is arranged to cooperate with the second rake (19) to immobilize or release the second rake (19).

10. Display mechanism according to one of claims 7 to 9, wherein the first digital display mobile (31) carries tens' indications and the second display mobile (36) carries units' indications; the tens' and units' indications being intended to be read in an aperture (34).

11. Display mechanism according to one of claims 7 to 10, wherein the first split-seconds cam (24) comprises a snail having n1 steps and the second split-seconds cam (27) comprises a snail having n2 steps.

12. Display mechanism according to one of claims 1 to 11, wherein the digital display mobile (31, 36) comprises a portion (39) without indication of the intermediate time intended to be visible in an aperture (34) when the display mechanism is deactivated.

13. Split-seconds chronograph comprising the display mechanism according to one of claims 1 to 12.

14. Split-seconds chronograph according to claim 13, comprising a first display mechanism (1) configured to display an intermediate seconds' time and a second display mechanism (1') configured to display an intermediate minutes' time.
